# EUROPÄISCHE PATENTSCHRIFT

(11) **EP 3 157 797 B1**
(45) Veröffentlichungstag und Bekanntmachung des Hinweises auf die Patenterteilung: **27.05.2020**
(21) Anmeldenummer: 15714479.1
(22) Anmeldetag: 01.04.2015
(51) Int. Cl.: B61F 5/18

(54) **VERBINDUNGSELEMENT ZUR DREHBAREN VERBINDUNG EINES WAGENKASTENS MIT EINEM DREHGESTELL EINES SCHIENENFAHRZEUGS**
CONNECTING ELEMENT FOR THE ROTATABLE CONNECTION OF A CAR BODY TO A BOGIE OF A RAIL VEHICLE
ÉLÉMENT DE LIAISON POUR RELIER DE MANIÈRE ROTATIVE UNE CAISSE À UN BOGIE D'UN VÉHICULE FERROVIAIRE

(30) Priorität: 17.06.2014 AT 504192014
(43) Veröffentlichungstag der Anmeldung: 26.04.2017
(73) Patentinhaber: Siemens Mobility Austria GmbH, 1210 Wien (AT)
(72) Erfinder: BRANDSTETTER, Jochen, 8010 Graz (AT); SCHOBEGGER, Gerald, 8051 Graz (AT); TEICHMANN, Martin, 8045 Graz (AT)
(74) Vertreter: Deffner, Rolf
(86) Internationale Anmeldenummer: PCT/EP2015/057204
(87) Internationale Veröffentlichungsnummer: WO 2015/192984

(56) Entgegenhaltungen:
- WO-A1-01/89902
- WO-A1-2014/076788
- DE-A1-102010 011 568
- DE-B- 1 137 465
- DE-C- 739 178

## Beschreibung

### Technisches Gebiet

Die Erfindung betrifft ein Verbindungselement zur drehbaren Verbindung eines Wagenkastens mit einem Drehgestell eines Schienenfahrzeugs, wobei das Verbindungselement eine zum Wagenkasten ausrichtbare Begrenzungsfläche aufweist, auf welcher der Wagenkasten im montierten Zustand des Verbindungselements zumindest teilweise aufliegt.

Ein solches Verbindungselement kann als Tauch- oder Drehzapfen ausgebildet sein zur Montage an einem Wagenkasten zwecks Längs- und Querkraftübertragung zwischen einem Drehgestell und dem Wagenkasten, wobei der Tauch- oder Drehzapfen sich entlang seiner Längsachse von einem breiten Ende zu einem schmalen Ende verjüngt.

Der Tauch- oder Drehzapfen verjüngt sich in Richtung seiner Längsachse, welche im montierten Zustand des Tauch- oder Drehzapfen die Drehachse bildet, sodass das schmale Ende des Tauch- oder Drehzapfens den eigentlichen Zapfen bildet.

Dabei wird in der Regel das breite Ende des Tauch- oder Drehzapfens am Wagenkasten befestigt und das schmale Ende des Tauch- oder Drehzapfens ragt in eine Öffnung an einem Drehgestell. In dem Sinne, dass die Längsachse die Drehachse ist, ist es auch denkbar, dass die Abmessung des Tauch- oder Drehzapfens in Richtung der Längsachse kleiner ist als normal dazu, dass der Tauch- oder Drehzapfen also weniger lang als breit ist.

Der Tauch- oder Drehzapfen überträgt üblicher Weise Längskräfte, Querkräfte und Vertikalkräfte.

Tauchzapfen drehen sich selbst, haben aber, im Unterschied zu Drehzapfen, keine runde Buchse oder Ähnliches, wie es bei einer Lemniskatenanlenkung von Drehzapfen der Fall ist.

Das Verbindungselement kann - statt eines Tauch-oder Drehzapfens oder zusätzlich zu einem Tauch-oder Drehzapfen - aber auch eine Wiege oder Traverse umfassen, also Bauteile, die in der Regel quer zur Längsachse des Wagenkastens (quer zur Fahrtrichtung) angeordnet sind.

Eine Wiege dient zur Verbesserung der Laufeigenschaften von Drehgestellen. Dabei nimmt ein an seinen Enden beweglich und durch die Sekundärfedern abgefedert mit dem Drehgestellrahmen verbundener Querträger die Wagenkastenkräfte auf. Typischerweise ruht der Wagenkasten dabei außen auf Gleitplatten, sodass Drehzapfen und -pfanne nur noch die Längskräfte übertragen und kein Gewicht mehr zu tragen haben.

Eine Traverse oder Neigetraverse ist eine tragende Struktur aus geschweißten, geschmiedeten oder gefrästen Bauteilen aus Stahl oder einer Aluminiumlegierung. Bei einer Neigetraverse sind zusätzlich Komponenten für die aktive (mit Aktuatorik) oder passive Neigefunktion integriert. Zur Fahrstabilisierung im oberen Geschwindigkeitsbereich kann zwischen Drehgestellrahmen und Neigetraverse je ein Schlingerdämpfer angebracht werden.

### Neuer Stand der Technik

Tauchzapfen oder Drehzapfen sind an der Unterseite des Wagenkastens lösbar befestigt, etwa durch Verschrauben mit dem Wagenkasten. Um auch Längsstöße, etwa bei einem Unfall, aufnehmen zu können, werden die Tauch- oder Drehzapfen üblicher Weise aus einem duktilen Werkstoff, wie Stahl, hergestellt.

Längs eines Wagenkastens, insbesondere eines Schienenfahrzeugs, müssen auch Kabelstränge untergebracht werden. Die Verlegung von Kabelsträngen entlang eines Wagenkastens verursacht besonders im Bereich der Verbindung des Wagenkastens mit dem Drehgestell konstruktive Probleme, da dort Bauraum nur sehr eingeschränkt zur Verfügung steht.

Kabelstränge von Schienenfahrzeugen werden üblicher Weise entlang des Unterbaus von Wagenkästen in Kabelkanälen oder - schächten geführt. Im Bereich der Koppel- oder Verbindungselemente (Tauchzapfen, Drehzapfen, Wiegen, Traversen) können die Kabelkanäle oder -schächte bzw. die Kabel oberhalb des Verbindungselements geführt werden, z. B. schwenkt der Kabelkanal in diesem Bereich nach oben in den Unterbau des Wagenkastens hinein. Oder der Kabelkanal wird im Bereich des Verbindungselements seitlich um das Verbindungselement geführt, also seitlich verschwenkt geführt.

In der WO 2014/076788 A1 ist ein Schienenfahrzeug mit einem Wagenkasten und einem Fahrwerk, der einen Fahrwerksrahmen aufweist, offenbart. Zwischen dem Wagenkasten und dem Fahrwerksrahmen ist ein Drehzapfen zur Kraftübertragung zwischen dem Wagenkasten und dem Fahrwerk angeordnet. Der Drehzapfen weist eine Ausnehmung auf, deren Längsachse mit einer Drehzapfen-Längsachse fluchtet.

Die DE 10 2010 011 568 A1 zeigt eine Lösung, wo die Bodenstruktur eines Schienenfahrzeugs Gerippe und flächige Strukturteile aufweist und Kabel zwischen dem Gerippe und den flächigen Strukturteilen angeordnet sind. Vom Gerippe der Bodenstruktur geht ein nach unten gerichteter Drehzapfen aus. Gemäß Fig. 3 der DE 10 2010 011 568 A1 werden die Kabel also - unter anderem - oberhalb des Verbindungselements, hier ein Drehzapfen, durch den Wagenkasten geführt.
Wenn die Kabel aber oberhalb des Verbindungselements geführt werden, müssen dabei oft tragende Strukturen des Wagenkastens durchbrochen werden.

### Darstellung der Erfindung

Es ist daher eine Aufgabe der vorliegenden Erfindung, ein Verbindungselement zur Verfügung zu stellen, welches eine Führung von Kabeln ohne Durchbrechung von tragenden Strukturen des Wagenkastens und gegebenenfalls ohne Verlängerung der Kabelwege durch seitliche Umgehung eines Tauch- oder Drehzapfens ermöglicht.

Diese Aufgabe wird durch ein Verbindungselement mit den Merkmalen des Patentanspruchs 1 gelöst, wobei das Verbindungselement eine zum Wagenkasten ausrichtbare Begrenzungsfläche aufweist, auf welcher der Wagenkasten im montierten Zustand des Verbindungselements zumindest teilweise aufliegt. Diese Begrenzungsfläche kann, muss aber nicht eben sein.

Dabei ist erfindungsgemäß vorgesehen, dass das Verbindungselement in der - zum Wagenkasten ausrichtbaren - Begrenzungsfläche zumindest eine rinnenförmige Ausnehmung aufweist, welche die gesamte Begrenzungsfläche durchzieht.

Gemäß der Erfindung bildet die durchgängige rinnenförmige Ausnehmung im montierten Zustand einen Tunnel durch das Verbindungselement hindurch und es können durch die rinnenförmige Ausnehmung im Verbindungselement Kabel oder andere Leitungen geführt werden, sodass in der tragenden Struktur des Wagenkastens keine Durchbrüche vorgesehen werden müssen. Kabel, die längs des Wagenkastens an dessen Unterseite verlaufen, können bei montiertem Verbindungselement längs der Ausnehmung, z.B. in gerader Linie, durch die Ausnehmung geführt werden, also auch dort an der Unterseite des Wagenkastens verlaufen.

Dadurch, dass die Ausnehmung durch ihre Rinnenform offen ist, kann das Verbindungselement grundsätzlich auch ohne Demontage der Kabel oder Leitungen am Wagenkasten montiert und demontiert werden.

Die Ausnehmung kann gerade sein, was kurze Kabel- oder andere Leitungslängen bedingt. Es wäre aber auch denkbar, dass die Ausnehmung einen gekrümmten Verlauf nimmt, etwa, um eine Leitung innerhalb des Verbindungselements um einen Winkel umzulenken (z.B. aus der Richtung längs des Wagenkastens in eine Richtung quer zur Längsrichtung des Wagenkastens).

Es kann genau eine Ausnehmung vorgesehen sein, insbesondere dann, wenn diese so groß ist, dass alle Kabeln oder Leitungen aufgenommen werden können und diese den gleichen Verlauf haben. Selbstverständlich können auch mehrere Ausnehmungen vorgesehen werden, die entweder parallel zueinander verlaufen oder zueinander unterschiedliche Verläufe aufweisen können.

Die Ausnehmung kann so ausgebildet werden, dass diese im montierten Zustand des Verbindungselements in Längsrichtung des Wagenkastens ausrichtbar ist. Es ist jedoch auch denkbar, dass die Ausnehmung im montierten Zustand des Verbindungselements z.B. quer zum Wagenkasten verläuft, um quer verlaufende Leitungen durch das Verbindungselement zu führen.

In der Regel wird die rinnenförmige Ausnehmung
über ihre Länge die gleiche Höhe aufweisen, es wäre aber auch denkbar, dass sich die Höhe ändert, die Ausnehmung sich also etwa an einer Seite tiefer in das Verbindungselement "eingräbt" als auf einer anderen Seite des Verbindungselements. In der Regel wird die Ausnehmung bei einem Tauch- oder Drehzapfen normal zu seiner Längsachse verlaufen.

Um dem Verbindungselement, insbesondere dem Tauch- oder Drehzapfen, trotz der Ausnehmung größtmögliche Stabilität zu verleihen, kann vorgesehen sein, dass die Ausnehmung gewölbt ist, beim Tauch- oder Drehzapfen also etwa zum schmalen Ende des Tauch- oder Drehzapfens hin gewölbt ist. Eine Wölbung im Sinne einer stetigen Kurve weist, ähnlich der Begrenzungsfläche eines Tunnels, keine Ecken auf, sodass etwaige Spannungen im Verbindungselement gleichmäßig um die Ausnehmung verteilt werden. Sonst könnte für die Ausnehmung auch ein rechteckiger Querschnitt verwendet werden, wie er für Kabelkanäle oder -schächte sonst üblich ist.

Insbesondere wenn nur eine Ausnehmung im Verbindungselement vorgesehen ist, können die Teile des Verbindungselements, welche die Ausnehmung umgeben, eine offene Dreieckstruktur bilden, wobei die beiden Schenkel des Dreiecks an ihren Enden am Wagenkasten befestigt werden und dadurch dem Verbindungselement seine Stabilität verleihen. So kann der - im montierten Zustand - nach oben geöffnete Tauch- oder Drehzapfen die Form eines "Y" bilden, wobei der obere Teil des "Y" die beiden Schenkel des Dreiecks und in seinem Inneren die Ausnehmung bildet. Der untere Teil des "Y" bildet den eigentlichen Zapfen, der in das Drehgestell eingreift. Erst wenn die beiden Schenkel des "Y" (bzw. im allgemeinen Fall des Dreiecks) an ihren freien Enden mit dem Wagenkasten verbunden werden, ergibt sich eine stabile geschlossene Dreiecksstruktur.

Das Verbindungselement kann als Tauch- oder Drehzapfen zwecks Längs- und Querkraftübertragung zwischen dem Drehgestell und dem Wagenkasten ausgebildet sein, wobei der Tauch- oder Drehzapfen sich entlang seiner Längsachse von einem breiten Ende zu einem schmalen Ende verjüngt, wobei die rinnenförmige Ausnehmung zum breiten Ende hin offen ist.

In einer Ausführungsform weist der Tauch- oder Drehzapfen genau eine Ausnehmung auf, die durch die Längsachse des Tauch- oder Drehzapfens verläuft. Dadurch können im montierten Zustand des Tauch- oder Drehzapfens Kabel bzw. Kabelkanäle, die mittig am und längs des Wagenkastens angeordnet sind, gerade durch den Tauch- oder Drehzapfen geführt werden.

Die Ausnehmung kann am breiten Ende des Tauch- oder Drehzapfens eine Breite von 10-90%, insbesondere von einer Hälfte bis zu einem Drittel, der Breite des breiten Endes, gemessen in der gleichen Richtung wie die Breite der Ausnehmung, aufweisen. Dies stellt eine ausreichende Stabilität des Tauch- oder Drehzapfens sicher.

Wenn die Breite der Ausnehmung am breiten Ende des Tauch-oder Drehzapfens die maximale Breite der Ausnehmung ist und sich die Breite der Ausnehmung zum schmalen Ende des Tauch-oder Drehzapfens hin nicht erhöht (sondern nur gleichbleibt und sich nicht verringert), dann ist sichergestellt, dass der Tauch- oder Drehzapfen vom Wagenkasten abgenommen werden kann, ohne die in der Ausnehmung befindlichen Einbauten (Kabel, Kabelkanäle oder -schächte) ebenfalls demontieren zu müssen.

Die Ausnehmung kann je nach dem Platz, der für Leitungen benötigt wird, und je nach der erforderlichen Stabilität des Verbindungselements eine Höhe von 10-90% der Höhe des Verbindungselements aufweisen. Die Höhe des Verbindungselements kann im Bereich von 0,5 bis 2,5 m liegen. Grundsätzlich wäre es denkbar, auch eine sehr geringe Höhe von einigen mm zuzulassen, die für ein dünnes Kabel ausreichend wäre. In der Regel wird man aber, unabhängig von der absoluten Höhe des Verbindungselements, eine Höhe von zumindest einem Zentimeter vorsehen, wobei auch geringe Höhen von 2-5 cm denkbar wären.

Die Erfindung umfasst auch einen Wagenkasten mit einem daran montierten erfindungsgemäßen Verbindungselement, wobei der Wagenkasten zumindest teilweise auf der Begrenzungsfläche aufliegt, welche die rinnenförmige Ausnehmung aufweist. Durch diese Ausnehmung verlaufen dann zumindest ein Kabelkanal und/oder zumindest ein Kabel oder eine andere Leitung, wie eine Druckluftleitung.

Durch das erfindungsgemäße Verbindungselement, etwa einen erfindungsgemäßen Tauch- oder Drehzapfen, wird der Bauraum im Unterflurbereich um das Verbindungselement nicht durch Kabelstränge beansprucht. Die Fußbodenhöhe des Wagenkastens wird niedrig gehalten, weil keine Höhe für etwaige Durchbrüche für Kabelstränge vorgesehen werden muss. Schließlich können aufgrund der geraden Verlegung von Kabeln durch das Verbindungselement Kabellängen reduziert werden gegenüber einer Kabelführung seitlich oder oben um das Verbindungselement herum.

### Kurzbeschreibung der Figuren

Zur weiteren Erläuterung der Erfindung wird im nachfolgenden Teil der Beschreibung auf die Figuren Bezug genommen, aus der weitere vorteilhafte Ausgestaltungen, Einzelheiten und Weiterbildungen der Erfindung zu entnehmen sind. Es zeigen:
Fig. 1 einen an einem Schienenfahrzeug befestigten erfindungsgemäßen Tauchzapfen in Seitenansicht (in Längsrichtung des Schienenfahrzeugs gesehen),
Fig. 2 den Tauchzapfen aus Fig. 1 in einer anderen Seitenansicht (in Querrichtung des Schienenfahrzeugs gesehen).

### Ausführung der Erfindung

Fig. 1 zeigt einen erfindungsgemäßen Tauchzapfen 1 derart, dass oben das breite Ende 2 und unten das schmale Ende 3 des Tauchzapfens zu liegen kommt. Der Tauchzapfen 1 hat in etwa die Form eines vierseitigen Pyramidenstumpfs, der zum schmalen Ende 3 hin in einen Quader übergeht. Die Abmessung (die Höhe) des Tauchzapfens 1 beträgt in der dargestellten Form in Richtung der Längsachse 4, in Abhängigkeit von der Art des Schienenfahrzeugs, 0,5 bis 2,5 Meter. Da die Längsachse 4 des Tauchzapfens 1 im Betriebszustand des Tauchzapfens 1 seine Drehachse ist, ist es auch denkbar, dass die Abmessung des Tauchzapfens 1 in Richtung der Längsachse 4 kleiner ist als normal dazu, dass der Tauchzapfen also weniger lang als breit ist. Dies ist hier nicht der Fall.

Am breiten Ende 2 des Tauchzapfens 1 ist an zwei gegenüberliegenden Seiten des Grundkörpers jeweils ein Verschraubungsabschnitt 5 vorgesehen, mit welchem der Tauchzapfen 1 mit dem Boden des Wagenkastens 9 verschraubt ist. Das schmale Ende 3 ragt dann nach unten in ein - hier nicht dargestelltes - Drehgestell. So bildet der nach oben geöffnete Tauchzapfen 1 die Form eines "Y", wobei der obere Teil des "Y" die beiden Schenkel eines Dreiecks und in seinem Inneren die Ausnehmung 6 bildet. Der untere Teil des "Y" bildet den eigentlichen Zapfen, der in das Drehgestell eingreift. Erst wenn die beiden Schenkel des "Y" an ihren freien Enden mittels Verschraubungsabschnitten 5 mit dem Wagenkasten 9 verbunden werden, ergibt sich eine stabile geschlossene Dreiecksstruktur.

Am breiten Ende 2 des Tauchzapfens 1 ist eine gerade, in etwa halbkreisförmige Ausnehmung 6 durch den Tauchzapfen 1 vorgesehen, wobei die Längsachse der Ausnehmung 6 normal zur Längsachse (Drehachse) 4 des Tauchzapfens 1 verläuft und diese schneidet. Die Ausnehmung 6 wölbt sich weg von der sonst ebenen Auflagefläche, mit welcher das breite Ende 2 des Tauchzapfens 1 am Wagenkasten 9 aufliegt und welche die hier ebene Begrenzungsfläche 11 des Tauchzapfens 1 bildet. Der Tauchzapfen 1 ist bezüglich des Wagenkastens 9 so ausgerichtet, dass die Längsachse der Ausnehmung 6 (hier normal zur Zeichenebene verlaufend) parallel zur Längsrichtung des Wagenkastens 9 verläuft. Es wäre auch denkbar, dass statt der eingezeichneten Ausnehmung 6 oder zusätzlich zu dieser eine weitere Ausnehmung quer zum Wagenkasten 9 verläuft.

Die Ausnehmung 6 hat (in Fig. 1 von links nach rechts gemessen) eine Breite, die etwas weniger als die Hälfte des breiten Endes 2 (gemessen in der selben Richtung) beträgt und gleichzeitig die größte Breite der Ausnehmung 6 ist, wobei die Breite der Ausnehmung 6 immer normal zur Längsachse 4 gemessen wird. Durch die Wölbung der Ausnehmung 6 verjüngt sich diese stetig längs der Längsachse 4 in Richtung des schmalen Endes 3. Die größte Höhe der Ausnehmung 6 (gemessen in Richtung der Längsachse 4) ist etwas kleiner als deren größte Breite.

Durch die Ausnehmung 6 ist ein nach oben offener oder geschlossener Kabelkanal 7 mit etwa quadratischem Querschnitt geführt, in welchem mehrere Kabel 8 verlegt sind.

In Fig. 2 ist erkennbar, dass der Kabelkanal 7 gerade längs des Wagenkastens 9 an dessen Unterseite und durch die Ausnehmung 6 verläuft.

Der Tauchzapfen 1 kann auf verschiedene Art hergestellt werden. Er kann als Gussteil aus einer Stahl- oder Aluminiumlegierung hergestellt werden, z.B. auch aus Grauguss. Er kann aber auch aus Stahl oder Aluminium geschweißt, geschmiedet, gefräst (insbesondere aus dem Vollen gefräst) werden. Er kann neben der Ausnehmung oder den Ausnehmungen 6 auch Hohlräume aufweisen, was Gewicht einspart.

Der Tauchzapfen 1 ist an seinem breiten Ende 2 in Querrichtung des Wagenkastens 9 (von links nach rechts in Fig. 1 gemessen) etwa 0,5 - 2 m breit, in Längsrichtung des Wagenkastens 9 gemessen (von links nach rechts in Fig. 2) etwa 0,3 - 0,8 m breit. Das schmale Ende 3 ist in Querrichtung (von links nach rechts in Fig. 1 gemessen) etwa 0,2 - 0,7 m breit, in Längsrichtung gemessen (von links nach rechts in Fig. 2) etwa 0,5 - 1 m breit. Die größte Breite der Ausnehmung 6 beträgt 0,2 - 0,5 m, die größte Höhe der Ausnehmung 6 beträgt 0,1 - 0,3 m.

### Bezugszeichenliste:

- 1: Tauchzapfen (Verbindungselement)
- 2: breites Ende des Tauchzapfens 1
- 3: schmales Ende des Tauchzapfens 1
- 4: Längsachse des Tauchzapfens
- 5: Verschraubungsabschnitt
- 6: rinnenförmige Ausnehmung
- 7: Kabelkanal
- 8: Kabel
- 9: Wagenkasten
- 10: Begrenzungsfläche der Ausnehmung 6
- 11: Begrenzungsfläche des Tauchzapfens (des Verbindungselements 1)

## Patentansprüche

1. Verbindungselement zur drehbaren Verbindung eines Wagenkastens (9) mit einem Drehgestell eines Schienenfahrzeugs, wobei das Verbindungselement eine zum Wagenkasten ausrichtbare Begrenzungsfläche (11) aufweist, auf welcher der Wagenkasten (9) im montierten Zustand des Verbindungselements (1) zumindest teilweise aufliegt, **dadurch gekennzeichnet, dass** das Verbindungselement in der Begrenzungsfläche (11) zumindest eine rinnenförmige Ausnehmung (6) aufweist, welche die gesamte Begrenzungsfläche (11) durchzieht.

2. Verbindungselement nach Anspruch 1, **dadurch gekennzeichnet, dass** die Ausnehmung (6) gerade ist.

3. Verbindungselement nach Anspruch 1 oder 2, **dadurch gekennzeichnet, dass** dieses genau eine Ausnehmung (6) aufweist.

4. Verbindungselement nach einem der Ansprüche 1 bis 3, **dadurch gekennzeichnet, dass** die Ausnehmung im montierten Zustand des Verbindungselements in Längsrichtung des Wagenkastens (9) ausrichtbar ist.

5. Verbindungselement nach einem der Ansprüche 1 bis 4, **dadurch gekennzeichnet, dass** die die Ausnehmung (6) gewölbt ist.

6. Verbindungselement nach einem der Ansprüche 1 bis 5, **dadurch gekennzeichnet, dass** jene Teile des Verbindungselements, welche die Ausnehmung (6) umgeben, eine offene Dreieckstruktur bilden.

7. Verbindungselement nach einem der Ansprüche 1 bis 6, **dadurch gekennzeichnet, dass** das Verbindungselement als Tauch- oder Drehzapfen (1) zwecks Längs- und Querkraftübertragung zwischen dem Drehgestell und dem Wagenkasten (9) ausgebildet ist, wobei der Tauch- oder Drehzapfen (1) sich entlang seiner Längsachse (4) von einem breiten Ende (2) zu einem schmalen Ende (3) verjüngt, wobei die rinnenförmige Ausnehmung (6) zum breiten Ende (2) hin offen ist.

8. Verbindungselement nach Anspruch 7, **dadurch gekennzeichnet, dass** die Ausnehmung (6) durch die Längsachse (4) des Tauch- oder Drehzapfens (1) verläuft.

9. Verbindungselement nach einem der Ansprüche 7 bis 8, **dadurch gekennzeichnet, dass** die Ausnehmung (6) am breiten Ende (2) eine Breite von 10-90%, insbesondere von einer Hälfte bis zu einem Drittel, der Breite des breiten Endes (2), gemessen in der gleichen Richtung wie die Breite der Ausnehmung (6), aufweist.

10. Verbindungselement nach einem der Ansprüche 7 bis 9, **dadurch gekennzeichnet, dass** die Breite der Ausnehmung (6) am breiten Ende (2) des Tauch- oder Drehzapfens (1) die maximale Breite der Ausnehmung (6) ist und sich die Breite der Ausnehmung (6) zum schmalen Ende (3) hin nicht erhöht.

11. Verbindungselement nach einem der Ansprüche 7 bis 10, **dadurch gekennzeichnet, dass** die Ausnehmung (6) eine Höhe von 10-90% der Höhe des Verbindungselements (1) aufweist.

12. Wagenkasten (9) mit einem daran montierten Verbindungselement nach einem der Ansprüche 1 bis 11, **dadurch gekennzeichnet, dass** der Wagenkasten (9) zumindest teilweise auf der Begrenzungsfläche (11) aufliegt, welche die rinnenförmige Ausnehmung (6) aufweist.

13. Wagenkasten (9) mit Verbindungselement nach Anspruch 12, **dadurch gekennzeichnet, dass** zumindest eine Ausnehmung (6) in Längsrichtung des Wagenkastens (9) ausgerichtet ist.

14. Wagenkasten (9) mit Verbindungselement nach Anspruch 12 oder 13, **dadurch gekennzeichnet, dass** zumindest ein Kabelkanal (7) durch die Ausnehmung (6) verläuft.

15. Wagenkasten (9) mit Verbindungselement nach einem der Ansprüche 12 bis 14, **dadurch gekennzeichnet, dass** zumindest ein Kabel (8) oder eine Leitung durch die Ausnehmung (6) verläuft.

## Claims

1. Connecting element for the rotatable connection of a car body (9) to a bogie of a rail vehicle, wherein the connecting element has a boundary surface (11) which can be aligned with the car body and on which the car body (9) at least partially rests when the connecting element (1) is in the assembled state, **characterised in that** the connecting element has at least one channel-shaped recess (6) in the boundary surface (11) which runs through the entire boundary surface (11).

2. Connecting element according to claim 1, **characterised in that** the recess (6) is straight.

3. Connecting element according to claim 1 or 2, **characterised in that** it has exactly one recess (6).

4. Connecting element according to one of claims 1 to 3, **characterised in that** the recess in the assembled state of the connecting element can be aligned in the longitudinal direction of the car body (9).

5. Connecting element according to one of claims 1 to 4, **characterised in that** the recess (6) is curved.

6. Connecting element according to one of claims 1 to 5, **characterised in that** those parts of the connecting element which surround the recess (6) form an open triangular structure.

7. Connecting element according to one of claims 1 to 6, **characterised in that** the connecting element is designed as a plunger or pivot (1) for the purpose of transmitting longitudinal and transverse forces between the bogie and the car body (9), wherein the plunger or pivot (1) tapers along its longitudinal axis (4) from a wide end (2) to a narrow end (3), wherein the channel-shaped recess (6) is open towards the wide end (2).

8. Connecting element according to claim 7, **characterised in that** the recess (6) runs through the longitudinal axis (4) of the plunger or pivot (1).

9. Connecting element according to one of claims 7 to 8, **characterised in that** the recess (6) at the wide end (2) has a width of 10-90%, in particular from one half to one third, of the width of the wide end (2), measured in the same direction as the width of the recess (6).

10. Connecting element according to one of claims 7 to 9, **characterised in that** the width of the recess (6) at the wide end (2) of the plunger or pivot (1) is the maximum width of the recess (6) and the width of the recess (6) does not increase towards the narrow end (3).

11. Connecting element according to one of claims 7 to 10, **characterised in that** the recess (6) has a height of 10-90% of the height of the connecting element (1).

12. Car body (9) having a connecting element mounted thereon according to one of claims 1 to 11, **characterised in that** the car body (9) lies at least partially on the boundary surface (11) which has the channel-shaped recess (6).

13. Car body (9) having a connecting element according to claim 12, **characterised in that** at least one recess (6) is aligned in the longitudinal direction of the car body (9).

14. Car body (9) having a connecting element according to claim 12 or 13, **characterised in that** at least one cable duct (7) runs through the recess (6).

15. Car body (9) having a connecting element according to one of claims 12 to 14, **characterised in that** at least one cable (8) or line runs through the recess (6).

## Revendications

1. Élément de liaison pour la liaison rotative d'une caisse de wagon (9) avec un bogie d'un véhicule ferroviaire, l'élément de liaison comprenant une surface de délimitation (11) orientable par rapport à la caisse de wagon, sur laquelle surface repose au moins en partie la caisse de wagon (9) à l'état monté de l'élément de liaison (1), **caractérisé en ce que** l'élément de liaison comprend dans la surface de délimitation (11) au moins un évidement en forme de rainure (6), lequel traverse la totalité de la surface de délimitation (11).

2. Élément de liaison selon la revendication 1, **caractérisé en ce que** l'évidement (6) est droit.

3. Élément de liaison selon la revendication 1 ou la revendication 2, **caractérisé en ce que** celui-ci comprend exactement un évidement (6).

4. Élément de liaison selon l'une des revendications 1 à 3, **caractérisé en ce que** l'évidement est orientable dans la direction longitudinale de la caisse de wagon (9) à l'état monté de l'élément de liaison.

5. Élément de liaison selon l'une des revendications 1 à 4, **caractérisé en ce que** l'évidement (6) est bombé.

6. Élément de liaison selon l'une des revendications 1 à 5, **caractérisé en ce que** les parties de l'élément de liaison qui entourent l'évidement (6) forment une structure triangulaire ouverte.

7. Élément de liaison selon l'une des revendications 1 à 6, **caractérisé en ce que** l'élément de liaison est conçu sous la forme d'un tourillon ou d'un pivot (1) aux fins de la transmission de forces longitudinale et transversale entre le bogie et la caisse de wagon (9), dans lequel le tourillon ou le pivot (1) se rétrécit le long de son axe longitudinal (4) depuis une extrémité large (2) jusqu'à une extrémité étroite (3), dans lequel l'évidement en forme de rainure (6) est ouvert en direction de l'extrémité large (2).

8. Élément de liaison selon la revendication 7, **caractérisé en ce que** l'évidement (6) s'étend suivant l'axe longitudinal (4) du tourillon ou du pivot (1).

9. Élément de liaison selon l'une des revendications 7 à 8, **caractérisé en ce que** l'évidement (6) présente à l'extrémité large (2) une largeur de 10 à 90 %, en particulier d'une moitié à un tiers, de la largeur de l'extrémité large (2), mesurée dans la même direction que la largeur de l'évidement (6).

10. Élément de liaison selon l'une des revendications 7 à 9, **caractérisé en ce que** la largeur de l'évidement (6) à l'extrémité large (2) du tourillon ou du pivot (1) est la largeur maximale de l'évidement (6) et la largeur de l'évidement (6) ne s'accroît pas en direction de l'extrémité étroite (3).

11. Élément de liaison selon l'une des revendications 7 à 10, **caractérisé en ce que** l'évidement (6) présente une hauteur de 10 à 90 % de la hauteur de l'élément de liaison (1).

12. Caisse de wagon (9) sur laquelle est monté un élément de liaison selon l'une des revendications 1 à 11, **caractérisée en ce que** la caisse de wagon (9) repose au moins en partie sur la surface de délimitation (11), laquelle comprend l'évidement en forme de rainure (6).

13. Caisse de wagon (9) avec élément de liaison selon la revendication 12, **caractérisée en ce qu'**au moins un évidement (6) est orienté dans la direction longitudinale de la caisse de wagon (9).

14. Caisse de wagon (9) avec élément de liaison selon la revendication 12 ou la revendication 13, **caractérisée en ce qu'**au moins une goulotte de câbles (7) passe à travers l'évidement (6).

15. Caisse de wagon (9) avec élément de liaison selon l'une des revendications 12 à 14, **caractérisée en ce qu'**au moins un câble (8) ou une ligne passe à travers l'évidement (6).
